# EUROPÄISCHE PATENTSCHRIFT

(11) **EP 1 669 509 B1**
(45) Veröffentlichungstag und Bekanntmachung des Hinweises auf die Patenterteilung: **19.03.2008**
(21) Anmeldenummer: 04029021.5
(22) Anmeldetag: 08.12.2004
(51) Int. Cl.: E04D 12/00

(54) **Dampfsperrbahn, insbesondere für Dachkonstruktionen**
Vapour barrier, especially for roof constructions
Pare-vapeur, notamment pour des constructions de toiture

(43) Veröffentlichungstag der Anmeldung: 14.06.2006
(73) Patentinhaber: Paul Bauder GmbH & Co. KG, 70499 Stuttgart (DE)
(72) Erfinder: Bauder, Gerhard, 70499 Stuttgart (DE); Ekkehard, Fritz, 71691 Freiberg/Neckar (DE)
(74) Vertreter: Boehme, Ulrich

(56) Entgegenhaltungen:
- WO-A-00/37751
- DE-C1- 19 651 843
- DE-U1- 20 021 125
- DE-U1- 20 120 812

## Beschreibung

Die Erfindung betrifft eine Dampfsperrbahn, insbesondere für Dachkonstruktionen, mit einer diffusionsoffenen Trägerschicht und mit einer auf dieser aufliegenden diffusionsdichten Folie.

Derartige Bahnen werden beispielsweise bei der Sanierung von Steildächern verwendet, allerdings können sich bei Verwendung derartiger Bahnen Probleme dadurch ergeben, daß aufgrund der Wasserdampf sperrenden Eigenschaften Feuchtigkeit angesammelt wird, die nicht entweichen kann.

Bei diffusionsoffenen Bahnen wird diese Problematik vermieden, dann ergibt sich aber die Schwierigkeit, daß eine solche Bahn die Eindiffusion von Wasserdampf nicht verhindern kann, so daß von außen Treib- oder Tauwasser eindringen kann.

In der DE 196 51 843 C1 ist eine Dachbahn beschrieben, die nebeneinander diffusionsoffene und diffusionsdichte Abschnitte aufweist, die in relativ komplizierter Weise dadurch erzeugt werden müssen, daß die Dampfsperrbahn in den benachbarten Bereichen unterschiedlich aufgebaut ist, beispielsweise durch Aneinandersetzen von diffusionsoffenen und diffusionsdichten Abschnitten, die dann an ihrem Verbindungsstellen miteinander verbunden werden müssen, oder durch Imprägnierung der Abschnitte, die diffusionsdicht ausgebildet werden sollen.

DE 20120812 U1 offenbart eine ähnliche Dachbahn mit Verbindungsstreifen. Beide Dokumente offenbaren die Merkmale des Oberbegriffs des Anspruchs 1.

Dies ist eine sehr umständliche und aufwendige Herstellungsmethode, außerdem ist es für den Verleger einer solchen Bahn nicht möglich, die Anordnung der diffusionsoffenen und diffusionsdichten Abschnitte an die baulichen Gegebenheiten anzupassen, da die diffusionsoffenen und diffusionsdichten Abschnitte und deren Anordnung längs einer Folienbahn durch das Herstellungsverfahren festgelegt werden.

Es ist Aufgabe der Erfindung eine gattungsgemäße Dampfsperrbahn so auszubilden, daß sie in einfacher Weise bereichsweise diffusionsoffen und bereichsweise diffusionsdicht ausgebildet werden kann.

Diese Aufgabe wird bei einer Dampfsperrbahn der eingangs beschriebenen Art erfindungsgemäß dadurch gelöst, daß die Folie und die Trägerschicht durch in parallel und im Abstand zueinander verlaufenden Verbindungsstreifen diffusionsdicht und dauerhaft miteinander verbunden sind, daß mindestens einige der zwischen zwei benachbarten Verbindungsstreifen angeordneten Folienabschnitte der diffusionsdichten Folie von der Trägerschicht ablösbar auf dieser aufliegen und an ihren den Verbindungsstreifen zugewandten beiden Seiten mindestens eine parallel zu dem Verbindungsstreifen verlaufende Aufreißnaht aufweisen.

Durch eine solche Ausgestaltung ist es möglich, einzelne Folienabschnitte zwischen zwei benachbarten Verbindungsstreifen von der Trägerschicht abzulösen und durch Aufreißen der beiden Aufreißnähte von der Dampfsperrbahn zu entfernen. In dem dadurch freigelegten Bereich der Trägerschicht entsteht somit ein diffusionsoffener Bereich, während in den Bereichen der Trägerschicht, die von der Folie abgedeckt bleiben, ein diffusionsdichter Bereich entsteht.

Diffusionsoffen bedeutet in diesem Zusammenhang eine Wasserdampfdichtigkeit einer diffusionsäquivalenten Luftschichtdicke s_{d} ≤ 0,5 m, während diffusionsdicht bedeutet, daß die Wasserdampfdichtigkeit der Dampfsperrbahn einer diffusionsäquivalenten Luftschichtdicke s_{d} ≥ 2m entspricht.

Bei einer ersten bevorzugten Ausführungsform der Erfindung ist vorgesehen, daß die Aufreißnaht als Perforationsnaht ausgebildet ist.

Es ist auch möglich, daß die Aufreißnaht als eine linienförmige Schwächung der Folie ausgebildet ist, beispielsweise durch eine geringere Schichtdicke oder durch die Verwendung von weniger festem Folienmaterial im Bereich der Aufreißnaht.

Es ist dabei vorteilhaft, wenn die Aufreißnaht unmittelbar neben dem Verbindungsstreifen angeordnet ist, der Abstand kann wenige Millimeter betragen.

Bei einem anderen bevorzugten Ausführungsbeispiel ist vorgesehen, daß die Aufreißnaht im Bereich des Verbindungsstreifens angeordnet ist.

So kann beispielsweise vorgesehen sein, daß die Folie im Bereich des Verbindungsstreifens mit der Trägerschicht nach Art einer Trennschweißnaht verbunden ist, die die Aufreißnaht ausbildet. Derartige Trennschweißnähte sind von der Herstellung von Folienbeutel bekannt, durch die Schweißverbindung der Folie mit der darunterliegenden Trägerschicht wird das Material der Folie im Bereich der Schweißnaht geschwächt und kann bei Zug aufreißen, wobei die Schweißverbindung des nicht abgezogenen Folienabschnitts erhalten bleibt.

Die von der Trägerschicht ablösbaren Folienabschnitte können lose auf der Trägerschicht aufliegen.

Bei einem abgewandelten Ausführungsbeispiel kann auch vorgesehen sein, daß die von der Trägerschicht ablösbaren Folienabschnitte auf ihrer der Trägerschicht zugewandten Seite mit einem Klebstoff beschichtet sind, der bei flächiger Anlage des Folienabschnitts diesen an der Trägerschicht festlegt und der beim Ablösen des Folienabschnitts von der Trägerschicht an dem Folienabschnitt haftet und mit diesem von der Trägerschicht entfernt wird. Auf diese Weise wird die Diffusionsoffenheit der Trägerschicht in dem freigelegten Abschnitt nicht durch den Klebstoff eingeschränkt.

Selbstverständlich wäre es auch möglich, die Folie mit der Trägerschicht mittels eines Klebstoffes zu verbinden, der zumindest teilweise auf der Trägerschicht verbleibt, wenn ein Folienabschnitt abgelöst wird, sofern dieser Klebstoff zu keiner wesentlichen Einschränkung der Diffusionsoffenheit der Trägerschicht führt. In diesem Fall kann es dann auch günstig sein, die Folie auf ihrer der Trägerschicht zugewandten Seite mit Silikon zu beschichten, um deren Ablösbarkeit zu verbessern.

Vorzugsweise verlaufen die Verbindungsstreifen quer zur Längsrichtung einer Folienbahn. Der Abstand zwischen benachbarten Verbindungsstreifen kann zwischen 5 cm und 30 cm liegen, günstig ist beispielsweise ein Abstand von etwa 10 cm.

Der Verwender hat dann die Möglichkeit, die Diffusionseigenschaften der Dampfsperrbahn an die baulichen Gegebenheiten sehr fein anzupassen, beispielsweise im Bereich eines Sparrens oder im Bereich zwischen zwei Sparren. Die Abstände benachbarter Verbindungsstreifen können längs einer Folie überall gleich sein, es wäre auch möglich, durch unterschiedliche Abstände der Verbindungsstreifen unterschiedlich breite Folienabschnitte auszubilden, falls dies gewünscht wird.

Die diffusionsdichte Folie kann beispielsweise eine Polyethylenfolie oder eine Polypropylenfolie sein, vorzugsweise liegt die Dicke dieser Folien zwischen 0,01 mm und 1 mm.

Die Trägerschicht kann in an sich bekannter Weise als diffusionsoffene Trägerschicht ausgebildet sein, beispielsweise kann die Trägerschicht ein Trägervlies mit einer darauf aufgelegten mikroporösen Folie aufweisen, gegebenenfalls kann diese Schichtstruktur auch noch mit einem weiteren Vlies beschichtet sein. Alternativ können monolithische diffusionsoffene Folien zum Einsatz kommen, die gegebenenfalls an der Oberseite und/oder Unterseite ein Vlies tragen.

Die nachfolgende Beschreibung bevorzugter Ausführungsformen dient im Zusammenhang mit der Zeichnung der näheren Erläuterung. Es zeigen:
- Figur 1:: eine perspektivische Ansicht eines Teilstückes einer Dampfsperrbahn mit einer diffusionsoffenen Trägerschicht und einer auf dieser aufliegenden diffusionsdichten Folie mit einer trennschweißnahtähnlichen Verbindung zwischen Trägerschicht und Folie und
- Figur 2:: eine Ansicht ähnlich Figur 1 mit neben den Verbindungsstreifen zwischen Folie und Trägerschicht angeordneten Aufreißnähten.

Die in der Zeichnung dargestellte Dampfsperrbahn 1 weist eine Trägerschicht 2 auf, auf die eine Folie 3 aufgelegt ist. Die Trägerschicht kann unterschiedlich aufgebaut sein, wesentlich ist, daß diese Trägerschicht diffusionsoffen ist, also beispielsweise die Diffusion von Wasserdampf zuläßt.

Beispielsweise kann die Trägerschicht 2 aufgebaut sein aus einem Vlies aus Polyester, Polypropylen oder Polyethylen mit einem Flächengewicht zwischen 10 und 100 g/m². Auf dieses Vlies kann eine mikroporöse Folie aus Polyethylen oder Polypropylen aufgelegt sein mit einem Flächengewicht von 10 bis 50 g/m². Diese Schichtstruktur kann zusätzlich von einem weiteren Vlies bedeckt sein, das ebenso aus Polyester, Polypropylen oder Polyethylen mit ähnlichen Flächengewichten bestehen kann.

Bei einer alternativen Ausführungsform ist die Trägerschicht 2 gebildet durch eine monolithische, diffusionsoffene Folie, die ganz oder anteilig aus einem hydrophilen thermoplastischen Polyurethan, einem hydrophilen Polyether-Polyamid-Blockcopolymer oder einem hydrophilen Polyester besteht, mit Flächengewichten in der Größenordnung zwischen 10 und 100 g/m². Auch auf diese monolithische, diffusionsoffene Folie kann oben und/oder unten ein Vlies der beschriebenen Art aufgelegt sein.

Grundsätzlich ist auch jeder andere Aufbau einer Trägerschicht möglich, sofern diese Trägerschicht diffusionsoffen ausgebildet ist.

Die auf die Trägerschicht 2 aufgelegte Folie 3 ist dagegen diffusionsdicht ausgebildet, diese Folie kann beispielsweise aus Polyethylen oder Polypropylen bestehen und eine Dicke zwischen 0,01 und 1 mm haben.

In dem dargestellten Ausführungsbeispiel überdeckt die Folie 3 die Trägerschicht 2 vollständig, die Folie 3 und die Trägerschicht 2 sind längs parallel und im Abstand zueinander verlaufender Verbindungsstreifen 4, die quer zur Längsrichtung der Dampfsperrbahn 1 verlaufen, miteinander verbunden. In dem in Figur 1 dargestellten Verbindungsstreifen 4 sind die Folie 3 und die Trägerschicht 2 durch Zwischenlage eines Klebstoffstreifens 5 miteinander verbunden, die Verbindung kann auch durch eine Verschweißung der Folie 3 mit der Trägerschicht 2 längs des Verbindungsstreifens 4 erfolgen. Im Bereich des Verbindungsstreifens 4 sind die Folie 3 und die Trägerschicht 2 diffusionsdicht miteinander verbunden, zwischen benachbarten Verbindungsstreifen 4 liegt die Folie 3 flächig auf der Trägerschicht 2 auf. In der Darstellung der Figur 1 ist der Folienabschnitt 6 zwischen zwei benachbarten Verbindungsstreifen 4 gewölbt dargestellt, dies ist jedoch nur der besseren Deutlichkeit des Dampfsperrbahnaufbaus so dargestellt, tatsächlich liegt der Folienabschnitt 6 flächig an der Trägerschicht 2 an. Diese Anlage kann eine lose Anlage sein, es ist aber auch möglich, in diesem Bereich eine lösbare Verklebung zwischen dem Folienabschnitt 6 und der Trägerschicht 2 herzustellen, beispielsweise durch einen auf die Folie 3 aufgetragenen Haftkleber, der sich beim Abziehen eines Folienabschnitts 6 von der Trägerschicht 2 von dieser löst und am Folienabschnitt 6 haftet. Grundsätzlich wäre es auch möglich, den Folienabschnitt 6 und die Trägerschicht 2 mittels eines Materials zu verkleben, welches beim Abziehen der Folienabschnitte von der Trägerschicht auf dieser verbleibt, Voraussetzung ist dann aber, daß ein Klebematerial verwendet wird, welches die Diffusionsoffenheit der Trägerschicht 2 nicht oder nur unwesentlich beeinträchtigt.

Die zwischen zwei benachbarten Verbindungsstreifen 4 angeordneten Folienabschnitte 6 können einzeln von der Trägerschicht 2 abgelöst und abgerissen werden. Dazu weisen die Folienabschnitte 6 an ihren den Verbindungsstreifen 4 zugewandten Seiten Trennlinien auf, im Ausführungsbeispiel der Figur 1 werden diese beispielsweise durch die Ausbildung der Verbindung zwischen Folie 3 und Trägerschicht 2 nach Art einer Trennschweißnaht gebildet, wie sie von Folienbeuteln und ähnlichen Gegenständen her bekannt sind. Im Bereich dieser Trennschweißnähte lassen sich die Folien 3 trennen, wobei beim Abziehen eines Folienabschnitts 6 der benachbarte Folienabschnitt mit der Trägerschicht 2 diffusionsdicht verbunden bleibt. Damit ist es möglich, nebeneinander Bereiche zu schaffen, in denen die Dampfsperrbahn 1 diffusionsoffen ist, wenn nämlich der Folienabschnitt 6 abgezogen ist, und in denen die Dampfsperrbahn diffusionsdicht ist, in denen nämlich die Folie 3 auf der Trägerschicht 2 verbleibt.

Die Abstände der Verbindungsstreifen 4 können unterschiedlich oder gleich gewählt sein, beispielsweise können diese in der Größenordnung von 10 cm liegen, so daß relativ schmale Folienabschnitte 6 abgezogen werden können. Auf diese Weise ist es dem Verleger möglich, die Größe der diffusionsoffenen Bereiche sehr genau an die baulichen Gegebenheiten anzupassen, während die übrige Dampfsperrbahn 1 diffusionsdicht bleibt.

Das Ausführungsbeispiel der Figur 2 ist ähnlich aufgebaut wie das der Figur 1 einander entsprechende Teile tragen daher dieselben Bezugszeichen. Im Unterschied zum Ausführungsbeispiel der Figur 1 ist der Verbindungsstreifen nicht nach Art einer Trennschweißnaht ausgebildet, sondern dauerhaft ausgeführt. Neben den Verbindungsstreifen 4 sind in den Folienabschnitten 6 parallel zu den Verbindungsstreifen 4 verlaufende Aufreißnähte 7, 8 angeordnet, längs welcher die Folienabschnitte 6 von der auf der Trägerschicht verbleibenden Folie abgerissen werden können. In dem dargestellten Ausführungsbeispiel sind die Aufreißnähte 7, 8 relativ weit von den Verbindungsstreifen 4 entfernt, sie können auch dichter an diesen angeordnet werden. Wesentlich ist lediglich, daß im Bereich zwischen benachbarten Verbindungsstreifen durch Entfernen eines Folienabschnitts 6 ein Bereich entsteht, bei dem die Trägerschicht 2 nicht von einem Folienabschnitt 6 dicht überfangen wird, so daß in diesem Bereich die Dampfsperrbahn 1 diffusionsoffen wird. In den dargestellten Ausführungsbeispielen sind die Verbindungsstreifen 4 und die Klebstoffstreifen 5 relativ breit ausgebildet. Es wäre durchaus möglich, diese schmaler auszubilden, insbesondere können auch die Aufreißnähte sehr dicht an diese sehr schmalen Verbindungsstreifen heranwandern.

## Patentansprüche

1. Dampfsperrbahn (1), insbesondere für Dachkonstruktionen, mit einer diffusionsoffenen Trägerschicht (2) und mit einer auf dieser aufliegenden diffusionsdichten Folie (3), **dadurch gekennzeichnet, daß** die Folie (3) und die Trägerschicht (2) durch in parallel und im Abstand zueinander verlaufenden Verbindungsstreifen (4) diffusionsdicht und dauerhaft miteinander verbunden sind, daß mindestens einige der zwischen zwei benachbarten Verbindungsstreifen (4) angeordneten Folienabschnitte (6) der diffusionsdichten Folie (3) von der Trägerschicht (2) ablösbar auf dieser aufliegen und an ihren den Verbindungsstreifen (4) zugewandten beiden Seiten mindestens eine parallel zu dem Verbindungsstreifen (4) verlaufende Aufreißnaht (7, 8) aufweisen.

2. Dampfsperrbahn nach Anspruch 1, **dadurch gekennzeichnet, daß** die Aufreißnaht (7, 8) als Perforationsnaht ausgebildet ist.

3. Dampfsperrbahn nach Anspruch 1, **dadurch gekennzeichnet, daß** die Aufreißnaht als eine linienförmige Schwächung der Folie (3) ausgebildet ist.

4. Dampfsperrbahn nach einem der voranstehenden Ansprüche, **dadurch gekennzeichnet, daß** die Aufreißnaht (7, 8) neben dem Verbindungsstreifen (4) angeordnet ist.

5. Dampfsperrbahn nach Anspruch 1, **dadurch gekennzeichnet, daß** die Aufreißnaht im Bereich des Verbindungsstreifens (4) angeordnet ist.

6. Dampfsperrbahn nach Anspruch 5, **dadurch gekennzeichnet, daß** die Folie (3) im Bereich des Verbindungsstreifens (4) mit der Trägerschicht (2) nach Art einer Trennschweißnaht verbunden ist, die die Aufreißnaht ausbildet.

7. Dampfsperrbahn nach einem der voranstehenden Ansprüche, **dadurch gekennzeichnet, daß** die von der Trägerschicht (2) ablösbaren Folienabschnitte (6) lose auf der Trägerschicht (2) aufliegen.

8. Dampfsperrbahn nach einem der Ansprüche 1 bis 6, **dadurch gekennzeichnet, daß** die von der Trägerschicht (2) ablösbaren Folienabschnitte (6) auf ihrer der Trägerschicht (2) zugewandten Seite mit einem Klebstoff beschichtet sind, der bei flächiger Anlage des Folienabschnitts (6) diesen an der Trägerschicht (2) festlegt und der beim Ablösen des Folienabschnitts (6) von der Trägerschicht (2) an dem Folienabschnitt (6) haftet und mit diesem von der Trägerschicht (2) entfernt wird.

9. Dampfsperrbahn nach einem der Ansprüche 1 bis 6, **dadurch gekennzeichnet, daß** die Folie (3) mit der Trägerschicht (2) mittels eines Klebstoffes verbunden ist, der zumindest teilweise auf der Trägerschicht (2) verbleibt, wenn ein Folienabschnitt (6) abgelöst wird, wobei der Klebstoff zu keiner wesentlichen Einschränkung der Diffusionsoffenheit der Trägerschicht (2) führt.

10. Dampfsperrbahn nach einem der voranstehenden Ansprüche, **dadurch gekennzeichnet, daß** die Verbindungsstreifen (4) quer zur Längsrichtung der Dampfsperrbahn (1) verlaufen.

11. Dampfsperrbahn nach einem der voranstehenden Ansprüche, **dadurch gekennzeichnet, daß** der Abstand benachbarter Verbindungsstreifen (4) zwischen 5 cm und 30 cm liegt.

12. Dampfsperrbahn nach einem der voranstehenden Ansprüche, **dadurch gekennzeichnet, daß** die Folie (3) eine Polyethylenfolie oder eine Polypropylenfolie ist.

13. Dampfsperrbahn nach einen der voranstehenden Ansprüche, **dadurch gekennzeichnet, daß** die Folie (3) eine Dicke zwischen 0,1 mm und 1 mm aufweist.

## Claims

1. A vapour barrier (1), in particular for roof structures, having a diffusion permeable support layer (2) and having a diffusion-proof sheet (3) resting thereon, **characterised in that** the sheet (3) and the support layer (2) are connected to one another in a diffusion-proof and permanent manner by connecting strips (4) extending parallel to one another at a distance apart, **in that** at least a few of the sheet portions (6), arranged between two adjacent connecting strips (4), of the diffusion-proof sheet (3) rest upon the support layer (2) so as to be removable therefrom and their two sides facing the connecting strips (4) have at least one tear seam (7, 8) extending parallel to the connecting strip (4).

2. A vapour barrier according to claim 1, **characterised in that** the tear seam (7, 8) is in the form of a perforation seam.

3. A vapour barrier according to claim 1, **characterised in that** the tear seam is in the form of a linear weakening of the sheet (3).

4. A vapour barrier according to any one of the preceding claims, **characterised in that** the tear seam (7, 8) is arranged alongside the connecting strip (4).

5. A vapour barrier according to claim 1, **characterised in that** the tear seam is arranged in the region of the connecting strip (4).

6. A vapour barrier according to claim 5, **characterised in that** the sheet (3) is in the region of the connecting strip (4) connected to the support layer (2) in the manner of a separating weld seam forming the tear seam.

7. A vapour barrier according to any one of the preceding claims, **characterised in that** the sheet portions (6) removable from the support layer (2) rest loosely on the support layer (2).

8. A vapour barrier according to any one of claims 1 to 6, **characterised in that** the sheet portions (6) removable from the support layer (2) are coated with an adhesive on their side facing the support layer (2), which in the event of the sheet portion (6) making flat contact secures the latter to the support layer (2) and which upon removal of the sheet portion (6) from the support layer (2) adheres to the sheet portion (6) and is detached from the support layer (2) therewith.

9. A vapour barrier according to any one of claims 1 to 6, **characterised in that** the sheet (3) is connected to the support layer (2) by means of an adhesive which at least partially remains on the support layer (2) when a sheet portion (6) is removed, the adhesive not leading to any substantial reduction in the diffusion permeability of the support layer (2).

10. A vapour barrier according to any one of the preceding claims, **characterised in that** the connecting strips (4) extend transversely to the longitudinal direction of the vapour barrier (1).

11. A vapour barrier according to any one of the proceeding claims, **characterised in that** the distance between adjacent connecting strips (4) is between 5 cm and 30 cm.

12. A vapour barrier according to any one of the preceding claims, **characterised in that** the sheet (3) is a polyethylene sheet or a polypropylene sheet.

13. A vapour barrier according to any one of the preceding claims, **characterised in that** the sheet (3) has a thickness between 0.1 mm and 1 mm.

## Revendications

1. Nappe pare-vapeur (1), en particulier pour des constructions de toiture, comprenant une couche porteuse (2) ouverte à la diffusion et une feuille (3) étanche la diffusion posée sur celle-ci, **caractérisée en ce que** la feuille (3) et la couche porteuse (2) sont reliées l'une à l'autre de manière étanche à la diffusion et durable par des rubans de liaison (4) qui s'étendent en parallèle et à la distance les uns des autres, **en ce que** quelques-uns au moins des tronçons de feuille (6), de la feuille étanche à la diffusion (3), agencés entre deux rubans de liaisons voisins (4) reposent sur la couche porteuse (2) en étant détachables vis-à-vis de celle-ci, et présentent sur leurs deux côtés tournés vers les rubans de liaison (4) au moins une couture arrachable (7, 8) qui s'étend parallèlement au ruban de liaison (4).

2. Nappe pare-vapeur selon la revendication 1, **caractérisée en ce que** la couture arrachable (7, 8) est réalisée sous forme de ligne de perforations.

3. Nappe pare-vapeur selon la revendication 1, **caractérisée en ce que** la couture arrachable est réalisée sous forme d'un affaiblissement de forme linéaire de la feuille (3).

4. Nappe pare-vapeur selon l'une des revendications précédentes, **caractérisée en ce que** la couture arrachable (7, 8) est agencée à côté du ruban de liaison (4).

5. Nappe pare-vapeur selon la revendication 1, **caractérisée en ce que** la couture arrachable est agencée dans la région du ruban de liaison (4).

6. Nappe pare-vapeur selon la revendication 5, **caractérisée en ce que** la feuille (3) est reliée à la couche porteuse (2) dans la région du ruban de liaison (4) à la manière d'un cordon de soudure de séparation qui forme la couture arrachable.

7. Nappe pare-vapeur selon l'une des revendications précédentes, **caractérisée en ce que** les tronçons de feuille (6) détachables de la couche porteuse (2) reposent de façon lâche sur la couche porteuse (2).

8. Nappe pare-vapeur selon l'une des revendications 1 à 6, **caractérisée en ce que** les tronçons de feuille (6) détachables de la couche porteuse (2) sont revêtus d'une colle sur leurs côtés tournés vers la couche porteuse (2) qui, lors d'un contact surfacique du tronçon de feuille (6) immobilise celui-ci sur la couche porteuse (2) et qui, lors du détachement du tronçon de feuille (6) depuis la couche porteuse (2), adhère au tronçon de feuille (6) et est enlevée avec celui-ci vis-à-vis de la couche porteuse (2).

9. Nappe pare-vapeur selon l'une des revendications 1 à 6, **caractérisée en ce que** la feuille (3) est reliée à la couche porteuse (2) au moyen d'un adhésif qui reste au moins partiellement sur la couche porteuse (2) lorsqu'on détache un tronçon de feuille (6), ledit adhésif ne menant à aucune limitation sensible du caractère ouvert à la diffusion de la couche porteuse (2).

10. Nappe pare-vapeur selon l'une des revendications précédentes, **caractérisée en ce que** les rubans de liaison (4) s'étendent perpendiculairement à la direction longitudinale de la nappe pare-vapeur (1).

11. Nappe pare-vapeur selon l'une des revendications précédentes, **caractérisée en ce que** la distance de rubans de liaisons voisins (4) est entre 5 cm et 30 cm.

12. Nappe pare-vapeur selon l'une des revendications précédentes, **caractérisée en ce que** la feuille (3) est une feuille de polyéthylène ou une feuille de polypropylène.

13. Nappe pare-vapeur selon l'une des revendications précédentes, **caractérisée en ce que** la feuille (3) présente une épaisseur entre 0,1 mm et 1 mm.
